# EUROPÄISCHE PATENTSCHRIFT

(11) **EP 0 301 053 B1**
(45) Veröffentlichungstag und Bekanntmachung des Hinweises auf die Patenterteilung: **15.05.1991**
(21) Anmeldenummer: 88901241.5
(22) Anmeldetag: 15.01.1988
(51) Int. Cl.: B65D 51/16

(54) **VERSCHLUSS FÜR EINE FLASCHE ODER DERGLEICHEN**
CLOSURE FOR A BOTTLE OR SIMILAR
BOUCHON DE FERMETURE POUR BOUTEILLE OU AUTRE

(30) Priorität: 12.02.1987 DE 8717026 U
(43) Veröffentlichungstag der Anmeldung: 01.02.1989
(73) Patentinhaber: Hertrampf, Michael, Dr., D-30989 Gehrden (DE)
(72) Erfinder: Hertrampf, Michael, Dr., D-30989 Gehrden (DE)
(74) Vertreter: Leine, Sigurd, Dipl.-Ing.
(86) Internationale Anmeldenummer: EP8800025
(87) Internationale Veröffentlichungsnummer: WO8806130

(56) Entgegenhaltungen:
- CH-A- 220 476
- FR-A- 1 003 613
- FR-A- 1 101 388
- GB-A- 872 981
- GB-A- 1 072 104
- US-A- 3 319 836

## Beschreibung

Die Erfindung betrifft einen Verschluß gemäß dem Oberbegriff des Anspruchs 1 für eine Flasche oder dergleichen. Ein solcher Verschluß ist aus CH-A-220 476 bekannt.

Bekannte Verschlüsse für Flaschen sind entweder Schraubverschlüsse oder Kronenverschlüsse. Beide Verschlußarten bestehen im wesentlichen aus einem kappenförmigen Teil, das formschlüssig mit dem Flaschenhals verbunden ist. Zwischen dem Verschluß und dem Flaschenhals befindet sich auch noch eine Dichtung. Wegen der formschlüssigen Verbindung ist die Flasche druckfest geschlossen. Dadurch besteht die Gefahr, daß die Flasche bei Überdruck beschädigt wird. Sowohl bei Flaschen aus Kunststoff wie auch bei Flaschen aus Glas kann dies zu Brüchen und zum Auslaufen der Flüssigkeit führen, was bei gefährlichem Flascheninhalt eine beträchtliche Gefahr bedeutet. Im Falle von Glasflaschen besteht außerdem die Gefahr der Verletzung von Personen, insbesondere der Augen, durch herumfliegende Glassplitter.

Es sind auch kappenförmige Verschlüsse aus Kunststoff für Flaschen bekannt, die auf den Flaschenhals aufgeschnappt werden. Genauso wie sie aufschnappen, können sie auch herunterschnappen und dabei Überdruck entweichen lassen, jedoch ist der Punkt, an dem sie dem Überdruck nachgeben, nicht definiert, und außerdem schließen sie sich nach Entweichen des Überdruckes nicht selbsttätig.

Durch die CH-PS 220 476 ist ein Verschluß der betreffenden Art bekannt, der als Schraubverschluß ausgebildet ist, in dem das kappenförmige Halteteil ein Innengewinde aufweist, mit dem es auf das Außengewinde eines Flaschenhalses aufschraubbar ist. Im Boden des kappenförmigen Halteteiles befindet sich eine unnachgiebige Platte, die über eine Blattfeder gegenüber dem Boden der Kappe abgestützt ist. Auf der der Blattfeder abgewandten Seite der Platte befindet sich als Dichtung eine Gummiplatte, die im aufgeschraubten Zustand auf dem oberen Rand eines Halses einer Flasche mit einer Kraft aufliegt, die durch die Kraft der Feder und durch den Grad des Aufschraubens der Schraubkappe auf den Flaschenhals bestimmt ist. Die Einstellung dieses Grenzdruckes, bei der das so gebildete Überdruckventil öffnet, geschieht entweder maschinell beim Aufschrauben bis zu einem vorbestimmten Drehmoment oder von Hand. Schon das Messen des Drehmomentes hängt von den Kräften im Gewinde ab und ist daher sehr ungenau. Erst recht läßt sich ein vorgegebenes Drehmoment nicht von Hand einstellen, weil dann noch das subjektive Empfinden einer Person hinzukommt. Eine Einstellung von Hand setzt aber vor allem die Kenntnis dieser Verhältnisse durch viele Personen voraus, was niemals vorausgesetzt werden kann. Für die Praxis ist dieser bekannte Verschluß daher völlig ungeeignet.

Durch die US-PS 3 976 216 ist ein Verschluß für einen Behälter für sterile Flüssigkeiten bekannt, der einen Hals aufweist, der durch eine dünne Stülpkappe aus Latex abgedichtet ist, die sich bei Unterdruck in dem Behälter nach der Sterilisation dichtend gegen ein Stützteil legt, das sich auf dem Flaschenrand abstützt. Dieser Verschluß ist nicht geeignet, Überdrücke abzudichten und bei einem definierten Überdrück entweichen zu lassen.

Durch die US-A 3 110 599 ist eine Schraubkappe zum Verschließen von Gläsern für Lebensmittel bekannt, bei der eine Dichtung mit ihren Rändern zwischen dem Rand der Glasöffnung und einem ringförmigen Vorsprung im Boden der Schraubkappe eingeklemmt wird. Die Stärke des Einklemmens hängt davon ab, wie fest die Schraubkappe geschraubt wird. Die Einklemmkraft hängt außerdem von der Reibung im Schraubgewinde ab. Dieser bekannte Verschluß ist daher nicht geeignet, bei Übertragung auf Flaschen, die unter Druck stehende Flüssigkeiten enthalten, den Verbraucher in die Lage zu setzen, die Flasche wiederholt zu öffnen und so zu schließen, daß die Schraubkappe eine exakt definierte Lage in bezug zu dem oberen Rand des Flaschenhalses hat, was Voraussetzung dafür ist, ein Platzen von Flaschen bei Überdruck zu vermeiden.

Der Erfindung liegt die Aufgabe zugrunde, einen Verschluß der betreffenden Art für Flaschen oder dergleichen zu schaffen, bei dem das Entweichen gefährlichen Überdrucks sicher auch bei größeren Fertigungstoleranzen oberhalb eines vorgegebenen Druckes sichergestellt und damit die Gefahr des Platzens der Flaschen in allen Fällen vermieden ist.

Die der Erfindung zugrundeliegende Aufgabe wird durch die im Kennzeichen des Anspruchs 1 angegebene Lehre gelöst.

Die Erfindung beruht auf dem Grundgedanken, den Verschluß in Form eines Überdruckventiles auszubilden, das so dimensioniert und ausgebildet ist, daß keine unzulässig hohen Drücke auch bei größeren Fertigungstoleranzen, wie sie in der Massenfertigung vorkommen, entstehen können. Durch Entweichen von Gas oder Flüssigkeit aus der Flasche oberhalb eines vorgegebenen Druckes wird der Druck auf das höchstzulässige Maß begrenzt. Die Flasche kann daher nicht platzen, was insbesondere im Fall von Glasflaschen zu Unfällen, beispielsweise Beschädigung von Augen durch herumfliegende Glassplitter führen kann. Auch bei Kunststoffflaschen ist die Gefahr dann groß, wenn sich in er Flasche eine gefährliche Flüssigkeit befindet. Da mit Flüssigkeit gefüllte Flaschen, beispielsweise Flaschen mit Kohlensäure angereicherter Limonade, in der Regel aufrecht gelagert und transportiert werden, entweicht Überdruck lediglich in Form des Gases, so daß die Flüssigkeit überhaupt nicht entweicht. Dem Vorteil der Vermeidung von Überdruck steht daher lediglich der völlig vernachlässigbare Nachteil des teilweisen Entweichens von Kohlensäure gegenüber.

Nach der Lehre des Anspruchs.1 befindet sich an dem Halteteil ein Anschlag zur definierten Anlage des Halteteils an dem Rand des Flaschenhalses. Da das Dichtteil ebenfalls an dem Rand des Flaschenhalses, in der Regel weiter innen, anliegt, ist dadurch die gegenseitige Lage von Halteteil und Dichtteil genau definiert. Da sich zwischen beiden das elastische Element zur Vorspannung des Dichtteils befindet, ist damit auch die Größe der Vorspannung des elastischen Elements genau definiert und damit der Druck, bei dem das Dichtteil abhebt, das Überdruckventil also öffnet.

Das elastische Element kann durch eine biegsame Stange gebildet sein, die mit ihren Enden an dem Halteteil angreift und im mittleren Bereich zwischen den Enden an der der Dichtseite abgewandten Seite des Dichtteils an diesem anliegt. Diese Stange kann aus Metall, insbesondere Stahl bestehen, so daß es so seine elastischen Eigenschaften über lange Zeit beibehält und damit auch der Öffnungsdruck des Überdruckventils über lange Zeit genau festgelegt ist.

Das elastische Element kann durch das Dichtteil selbst gebildet sein, indem dieses elastisch, beispielsweise durch dünne Bemessung oder durch entsprechende Materialwahl, ausgebildet ist. Die elastische Nachgiebigkeit kann auch nur teilweise, beispielsweise im Randbereich, bestehen.

Halteteil und Dichtteil können über das elastische Element fest miteinander verbunden sein. Diese Verbindung kann auch lösbar sein, z.B. die Form ein er Schnappverbindung haben.

Das Dichtteil kann auch die Form einer starren Scheibe haben. In jedem Fall kann das eleastische Element auch flächig ausgebildet sein, beispielsweise in Form einer Schaumstoffscheibe oder in Form von mehreren, verteilt angeordneten Federlippen oder dergleichen. Insbesondere in den zuletzt genannten Fällen ist es zweckmäßig, an dem Halteteil einen radial nach innen vorspringenden Vorsprung vorzusehen, insbesondere einen umlaufenden Kragen, der das Dichtteil auf der Dichtseite hintergreift und so das Dichtteil weitgehend unverlierbar im Inneren des kappenförmigen Halteteils hält. Auch ist es hierdurch möglich, dem elastischen Element eine Vorspannung zu geben.

Alle Teile des Verschlusses können aus Kunststoff oder Metall bestehen, je nach den Anforderungen und der möglichen Wiederverwendbarkeit. Die Verbindung des Halteteils mit dem Flaschenhals kann ebenfalls beliebig sein. Es kann sich um eine reibschlüssige Verbindung handeln, zweckmäßigerweise jedoch um eine formschlüssige Verbindung beliebiger Form, wie sie beispielsweise bei sogenannten Kronenkorken oder Schraubverschlüssen vorkommt.

Anhand der Zeichnung soll die Erfindung an Ausführungsbeispielen näher erläutert werden.
Fig. 1 zeigt ein erstes Ausführungsbeispiel des erfindungsgemäßen Verschlusses in einem Vertikalschnitt auf einem Flaschenhalsteil,
Fig. 2 ist ein Schnitt II-II durch Fig. 1,
Fig. 3 zeigt in gleicher Darstellung wie Fig. 1 ein zweites Ausführungsbeispiel mit einem Krenenkorken,
Fig. 4 zeigt in gleicher Darstellung wie Fig. 1 ein drittes Ausführungsbeispiel,
Fig. 5 zeigt ein viertes Ausführungsbeispiel,
Fig. 6 ein fünftes Ausführungsbeispiel und
Fig. 7 ein sechstes Ausführungsbeispiel.

Alle Figuren zeigen Ausführungsbeispiele in gleicher Darstellungsweise, und gleiche oder sich entsprechende Teile sind durchgehend mit gleichen Bezugsziffern versehen.

Bei dem in den Fig. 1 und 2 in zwei senkrecht aufeinanderstehenden Vertikalschnitten gezeigten Ausführungsbeispiel ist ein oberer Teil eines Flaschenhalses 1 dargestellt, auf dem ein kappenförmiges Halteteil 2 angeordnet ist, das mit einem radial nach innen gerichteten Kragen 3 einen oberen Wulst 4 am Flaschenhals 1 hintergreift und somit das Halteteil hält. In dieser Lage liegt das Halteteil 2 mit einem Anschlag 5 auf einem oberen Rand 6 des Flaschenhalses 1 auf, so daß seine Lage genau definiert ist.

Im Bereich des Bodens des kappenförmigen Halteteils 2 befindet sich eine runde Ausnehmung 7, durch die sich diametral eine runde Stange 8 erstreckt, die mit dem Halteteil 2 aus einem Stück besteht, mit diesem zusammen also aus Kunststoff gepreßt ist. Im mittleren Bereich der Stange 8 wird diese formschlüssig von zwei Lippen 9 lösbar umgriffen, die sich an einem Dichtteil 10 befinden, das im wesentlichen eine starre Scheibe bildet, die an ihren Rändern eine kegelige, ringförmige Dichtfläche 11 aufweist, die an dem inneren Teil des Randes 6 des Flaschenhalses 1 dicht anliegt. Gegebenenfalls kann diese kegelige Dichtfläche noch mit einem weichen Dichtmaterial beschichtet sein.

Die Lage des beschlages 5, des Dichtteils 10 und der Stange 8 sind so, daß sich die Stange 8 in der dargestellten Schließlage unter einer Vorspannung befindet, die im Zusammenhang mit der Fläche des Dichtteils 10 den Druck bestimmt, bei dem sich das Dichtteil 10 aufgrund des pneumatischen oder hydraulischen Drucks anhebt und einen Überdruck entweichen läßt.

Bei dem zweiten Ausführungsbeispiel gemäß Fig. 3 hat das Halteteil die Form einer Kronenkappe 12, die sich mit kronenförmigen Einbiegungen 13 an dem Wulst 4 des Flaschenhalses 1 hält und sich dabei mit einem durch eine Eindrückung gebildeten beschlag 14 an dem oberen Rand 6 des Flaschenhalses 1 abstützt, wodurch ihre Lage in bezug zu dem Flaschenhals genau definiert ist. In dieser Lage ist die Kronenkappe 12 nicht dicht mit dem Flaschenhals 1 verbunden.

Zur Abdichtung der Öffnung des Flaschenhalses dient bei diesem Ausführungsbeispiel ein das Dichtteil bildender Teller 15, der zentral über eine Stütze 16 mit einem Boden 17 der Kronenkappe 12 fest verbunden ist. An seinem Rand weist der Teller 15 eine umlaufende Dichtlippe 18 auf, die an dem oberen Rand 6 des Flaschenhalses 1 anliegt. Teller 15 und Dichtlippe 18 sind aus einem elastisch nachgiebigen Material und so dünn bemessen, daß der äußere Rand des Tellers 15 nachgeben und die umlaufende Dichtlippe 18 sich abheben kann, so daß Überdruck entweichen kann. Die Kronenkappe 12 kann in herkömmlicher Weise aus Blech bestehen, während insbesondere der Teller 15 mit der umlaufenden Dichtlippe 18 aus einem Kunststoffmaterial besteht. Es ist aber auch ein anderes Material, beispielsweise Blech, möglich.

Bei dem dritten Ausführungsbeispiel gemäß Fig. 4 ist das Dichtteil 2 im Prinzip wie bei dem Ausführungsbeispiel gemäß Fig. 2 ausgebildet, jedoch ist ein Boden 19 des Halteteils 2 vorgesehen, ähnlich wie der Boden 17 bei dem Ausführungsbeispiel gemäß Fig. 3. Um ein sicheres Entweichen von Überdruck durch das Halteteil 2 hindurch sicherzustellen, ist ein Loch 20 in dem Boden 19 vorgesehen.

An dem Boden 16 befindet sich eine Stütze 21, die über eine kugelige Schnappverbindung 22 mit einem Teller 23 verbunden ist, der dem Teller 15 in Fig. 3 entspricht und aus enem nachgiebigen Material besteht, so daß sich insbesondere die Ränder des Tellers 23 bei Überdruck von dem Rand 6 des Flaschenhalses 1 abheben können. Es ist bei dieser Ausführungsform auch möglich, den Boden 19 sehr dünn und elastisch nachgiebig auszubilden, so daß dieser das Federelement bildet, in welchem Falle der Teller 23 starr sein kann. Gegebenenfalls können Boden 19 und Teller 23 in gewünschter Weise elastisch nachgiebig sein.

Bei dem vierten Ausführungsbeispiel gemäß Fig. 5 ist das Halteteil 2 im wesentlichen wie bei dem Ausführungsbeispiel gemäß Fig. 4 ausgebildet, jedoch ist ein starres, scheibenförmiges Dichtteil 24 vorgesehen, das durch elastische Federlippen 25 an dem Boden 19 federnd abestützt ist. Bei diesem Ausführungsbeispiel erstreckt sich von dem Anschlag 5 aus nach innen ein umlaufender Kragen 26, der den äußeren Rand des Dichtteils 24 hintergreift, so daß das Dichtteil 24 unverlierbar mit Halteteil 2 verbunden ist.

Das fünfte Ausführungsbeispiel in Fig. 6 entspricht weitgehend dem gemäß Fig. 5 mit dem Unterschied, daß statt der Dichtlippen 25 in den Zwischenraum zwischen dem Boden 19 und dem Dichtteil 24 ein Federstab 27 in Form einer vorgekrümmten Blattfeder angeordnet ist. Durch Dimensionierung und Krümmung des Federstabes 27 ist die Federkraft definiert, die den Überdruck bestimmt, bei dem sich das Dichtteil 24 anhebt, um Überdruck entweichen zu lassen.

Das sechste Ausführungsbeispiel in Fig. 7 entspricht weitgehend dem gemäß Fig. 3. Ein Unterschied besteht darin, daß statt des nachgiebigen Tellers 15 ein im wesentlichen starres Dichtteil 28 vorgesehen ist, das sich über ein elastisch nachgiebiges Schaumstoffteil 29 an dem Boden 17 der Kronenkappe 12 abstützt. Das Schaumstoffteil 29 kann einfach mit den benachbarten Flächenteilen verklebt sein, so daß das Dichtteil 28 fest und unverlierbar mit dem Boden 17 und damit mit der Kronenkappe 12 verbunden ist.

## Patentansprüche

1. Verschluß für eine Flasche oder dergleichen, mit einem kappenförmigen Halteteil (2), mit einem nach innen gerichteten Vorsprung oder Kragen (3) zum Hintergreifen eines Außenwulstes (4) eines Flaschenhalses (1) und mit einem von dem Halteteil (2) getrennten und mit diesem über ein elastisches Element verbundenen Dichtteil (10) mit einer ringförmigen Dichtfläche zur Anlage an einer Stirnfläche des Flaschenhalses (1), **dadurch gekennzeichnet**, daß das Halteteil (2) einen Anschlag (5) zur definierten Anlage des Halteteils (2) an dem Rand (6) des Flaschenhalses (1) aufweist, so daß Dichtteil sich bei genau definiertem Überdruch von dem Flaschenhals abhebt und daher den Verschluß öffnet.

2. Verschluß nach Anspruch 1, **dadurch** **gekennzeichnet**, daß das elastische Element durch eine biegsame Stange (8) gebildet ist, die mit ihren Enden an dem zylindrischen Halteteil (2) angreift und sich im Bereich zwischen den Enden an der der Dichtseite abgewandten Seite des Dichtteils (10) an diesem abstützt.

3. Verschluß nach Anspruch 1, **dadurch** **gekennzeichnet**, daß das Dichtteil ein vorzugsweise im Bereich seines Randes elastischer Teller (15, 23) ist, der zentral über eine Stütze (16, 21) gegenüber dem Halteteil (2) abgestützt ist.

4. Verschluß nach Anspruch 3, **dadurch** **gekennzeichnet**, daß der Teller (15, 23) über die Stütze (16, 21) fest mit dem Halteteil (12, 2) verbunden ist.

5. Verschluß nach Anspruch 4, **dadurch** **gekennzeichnet**, daß der Teller (23) mit der Stütze (21) und/oder die Stütze mit dem Halteteil über eine Schnappverbindung (22) verbunden ist.

6. Verschluß nach Anspruch 3, **dadurch** **gekennzeichnet**, daß die Stütze (16) und der Teller (15) ein Teil bilden.

7. Verschluß nach Anspruch 1, **dadurch** **gekennzeichnet**, daß das Dichtteil (10) die Form einer im wesentlichen starren Scheibe hat.

8. Verschluß nach Anspruch 1, **dadurch** **gekennzeichnet**, daß das elastische Element(29) flächig und zwischen dem Dichtteil (28) und dem Boden (17) des kappenförmigen Halteteils (12) angeordnet ist.

9. Verschluß nach Anspruch 8, **dadurch** **gekennzeichnet**, daß das elastische Element (29) durch Schaumstoff oder an dem Dichtteil oder dem Boden (19) des kappenförmigen Halteteils (2) angeordnete elastische Vorsprünge, Lippen (25) oder dergleichen gebildet ist.

10. Verschluß nach Anspruch 1, **dadurch** **gekennzeichnet**, daß an dem Halteteil (2) ein radial nach innen vorspringender Vorsprung, insbesondere ein umlaufender Kragen (26) vorgesehen ist, der das Dichtteil (2) auf der Dichtseite hintergreift.

11. Verschluß nach Anspruch 7, **dadurch** **gekennzeichnet**, daß das scheibenförmige Dichtteil (10) wenig größer ist als die lichte Weite des Flaschenhalses (1).

12. Verschluß nach Anspruch 1, **dadurch** **gekennzeichnet**, daß das Halteteil und/oder das Dichtteil und/oder das elastische Element (8)aus Kunststoff bestehen.

13. Verschluß nach Anspruch 2, **dadurch** **gekennzeichnet**, daß die biegsame Stange (8) aus Metall, insbesondere aus Stahl, besteht.

14. Verschluß nach Anspruch 13, **dadurch** **gekennzeichnet**, daß die Stange einen runden oder eckigen, insbesondere flachrechteckigen Querschnitt hat.

## Claims

1. A stopper for a bottle or the like, having a cap-shaped retaining part (2), having an inwardly directed projection or collar (3) for engaging behind an outer beading (4) of a bottle neck (1) and having a sealing part (10), separated from the retaining part (2) and connected thereto via an elastic member, having an annular sealing surface to abut an end surface of the bottle neck (1),
characterised in that the retaining part (2) comprises a stop (5) for the defined abutment of the retaining part (2) on the edge (6) of the bottle neck (1), so that the sealing part rises from the bottle neck with a precisely defined excess pressure and thus opens the stopper.

2. A stopper according to Claim 1,
characterised in that the elastic member is formed by a flexible bar (8), which engages with its ends at the cylindrical retaining part (2) and is supported thereon in the region between the ends on the side of sealing part (10) remote from the sealing side.

3. A stopper according to Claim 1,
characterised in that the sealing part is a dish (15, 23), which is preferably elastic in the region of its edge and is supported centrally via a support (16, 21) opposite the retaining part (2).

4. A stopper according to Claim 3,
characterised in that the dish (15, 23) is securely connected to the retaining part (12, 2) via the support (16, 21).

5. A stopper according to Claim 4,
characterised in that the dish (23) is connected to the support (21) and/or the support is connected to the retaining part via a snap contact (22).

6. A stopper according to Claim 3,
characterised in that the support (16) and the dish (15) form one part.

7. A stopper according to Claim 1,
characterised in that the sealing part (10) takes the form of a substantially inflexible disk.

8. A stopper according to Claim 1,
characterised in that the elastic member (29) is disposed in one plane and between the sealing part (28) and the base (17) of the cap-shaped retaining part (12).

9. A stopper according to Claim 8,
characterised in that the elastic member (29) is formed by foam or elastic projections, lips (25) or the like disposed on the sealing part or base (19) of the cap-shaped retaining part (2).

10. A stopper according to Claim 1,
characterised in that on the retaining part (2) there is provided a radially inwardly projecting protrusion, more particularly a circular collar (26), which engages behind the sealing part (2) on the sealing side.

11. A stopper according to Claim 7,
characterised in that the disk-shaped sealing part (10) is not much larger than the clear width of the bottle neck (1).

12. A stopper according to Claim 1,
characterised in that the retaining part and/or the sealing part and/or the elastic member (8) are made of plastic.

13. A stopper according to Claim 2,
characterised in that the flexible bar (8) is made from metal, more particularly of steel.

14. A stopper according to Claim 13,
characterised in that the bar has a round or angular, more particularly a flat rectangular, cross section.

## Revendications

1. Bouchon de fermeture pour une bouteille ou similaire, avec une pièce de retenue (2) en forme de coiffe, avec une saillie ou collerette (3) dirigée vers l'intérieur pour venir en prise derrière un bourrelet extérieur (4) d'un col (1) de bouteille, et avec une pièce d'étanchéité, séparée de la pièce de retenue (2) et reliée à celle-ci par un élément élastique, avec une surface d'étanchéité annulaire pour s'appuyer contre une surface frontale du col (1) de bouteille,
caractérisé en ce que la pièce de retenue (2) présente une butée (5) pour un appui défini de la pièce de retenue (2) au bord (6) du col (1) de bouteille de telle manière que la pièce d'étanchéité, dans le cas d'une surpression définie, se soulève en s'écartant du col de bouteille et ouvre de ce fait le bouchon.

2. Bouchon de fermeture selon la revendication 1, caractérisé en ce que l'élément élastique est formé par une barrette flexible (8) qui est en prise par ses extrémités avec la pièce de retenue (2) cylindrique et qui s'appuie, dans la région entre les extrémités, sur la face de la pièce d'étanchéité (10) opposée à la face d'étanchéité.

3. Bouchon de fermeture selon la revendication 1, caractérisé en ce que la pièce d'étanchéité est un disque (15, 23) de préférence élastique dans la région de son bord, qui est appuyé centralement contre la pièce de retenue (2) par l'intermédiaire d'un support (16, 21).

4. Bouchon de fermeture selon la revendication 3, caractérisé en ce que le disque (15, 23) est relié solidement à la pièce de retenue (12, 2) par l'intermédiaire du support (16, 21).

5. Bouchon de fermeture selon la revendication 4, caractérisé en ce que le disque (23) avec le support (21) et/ou les supports est relié à la pièce de retenue par l'intermédiaire d'un assemblage à enclenchement (22).

6. Bouchon de fermeture selon la revendication 3, caractérisé en ce que le support (16) et le disque (15) forment une seule pièce.

7. Bouchon de fermeture selon la revendication 1, caractérisé en ce que la pièce d'étanchéité (10) a la forme d'un plateau essentiellement rigide.

8. Bouchon de fermeture selon la revendication 1, caractérisé en ce que l'élément élastique (29) est plan et disposé entre la pièce d'étanchéité (28) et le fond (17) de la pièce de retenue (12) en forme de coiffe.

9. Bouchon de fermeture selon la revendication 8, caractérisé en ce que l'élément élastique (29) est formé par une matière alvéolaire ou par des saillies, lèvres (25) ou similaires élastiques disposées sur la pièce d'étanchéité ou sur le fond (19) de la pièce de retenue (2) en forme de coiffe.

10. Bouchon de fermeture selon la revendication 1,
caractérisé en ce qu'une saillie dépassant radialement vers l'intérieur, en particulier une collerette continue (26) es(prévue sur la pièce de retenue (2) et vient en prise derrière la pièce d'étanchéité (2) sur la face d'étanchéité.

11. Bouchon de fermeture selon la revendication 7,
caractérisé en ce que la pièce d'étanchéité (10) en forme de plateau est moins grande que le diamètre intérieur du col (1) de bouteille.

12. Bouchon de fermeture selon la revendication 1,
caractérisé en ce que la pièce de retenue et/ou la pièce d'étanchéité et/ou l'élément élastique (8) sont constitués de matière synthétique.

13. Bouchon de fermeture selon la revendication 2,
caractérisé en ce que la barrette flexible (8) est constituée de métal, en particulier d'acier.

14. Bouchon de fermeture selon la revendication 13,
caractérisé en ce que la barrette a une section transversale arrondie ou anguleuse, en particulier rectangulaire aplatie.
